# EUROPÄISCHE PATENTSCHRIFT

(11) **EP 2 699 742 B1**
(45) Veröffentlichungstag und Bekanntmachung des Hinweises auf die Patenterteilung: **06.07.2016**
(21) Anmeldenummer: 12714648.8
(22) Anmeldetag: 05.04.2012
(51) Int. Cl.: E04G 21/04

(54) **ANORDNUNG UND VERFAHREN ZUR HERSTELLUNG VON BETONBAUTEILEN**
ARRANGEMENT AND METHOD FOR MANUFACTURING OF CONCRETE COMPONENTS
AGENCEMENT ET PROCÉDÉ POUR LA PRODUCTION DES ÉLÉMENTS EN BÉTON

(30) Priorität: 19.04.2011 DE 102011007689
(43) Veröffentlichungstag der Anmeldung: 26.02.2014
(73) Patentinhaber: Putzmeister Engineering GmbH, 72631 Aichtal (DE)
(72) Erfinder: GRIMM, Holger, 73666 Baltmannsweiler-Hohengehren (DE); HÖSS, Michael, 72658 Bempflingen (DE)
(74) Vertreter: Wolf, Eckhard
(86) Internationale Anmeldenummer: PCT/EP2012/056258
(87) Internationale Veröffentlichungsnummer: WO 2012/143247

(56) Entgegenhaltungen:
- EP-A1- 0 336 331
- JP-A- 7 102 893

## Beschreibung

Die Erfindung betrifft eine Anordnung und ein Verfahren zur Herstellung von Betonbauteilen unter Verwendung von Flüssigbeton.

Im Fertigteilbau und im Bauwesen sind Anordnungen zum Befüllen von Schalungen mit Flüssigbeton bekannt, die eine an einen Betonaufgabebehälter angeschlossene Betonpumpe und eine über einen Verteilermast geführte Förderleitung aufweisen, wobei die Förderleitung an ihrem Ende in ein an der Mastspitze nach unten hängendes, in die Schalung eintauchendes Fallrohr mündet und der Betonverteilermast und die Betonpumpe über Steuerorgane einer Fernbedienung halbautomatisch betätigbar sind. Um eine gleichmäßige Verdichtung des Betons ohne Entmischungserscheinungen und Lufteintrag zu erzielen, führt dort das Fallrohr über einen Teil der Schalungshöhe eine Hubbewegung in definiertem Abstand über oder unter dem Flüssigkeitsspiegel in der Schalung aus. Die Höhe der Austrittsstelle des Fallrohrs innerhalb der Schalung wird dabei automatisch durch Messung des Füllvolumens oder durch Füllstandsmessung bestimmt. Es gibt eine Vielzahl Anwendungsfälle, bei denen die Schalung mit einem Verteilermast dieser Art nicht erreichbar ist oder bei denen ein Verteilermast zum Zwecke der Befüllung nicht zur Verfügung steht. Man behilft sich in diesen Fällen häufig damit, dass die Schalungen mit Betonkübeln befüllt werden, die an einer Betonmischanlage mit Frischbeton beschickt und über einen Kranverteiler oder eine Hängebahn zu den Schalungen transportiert werden. Diese Verfahrensweise führt aufgrund der diskontinuierlichen Befüllung und der Entmischung des Betons während des Kübeltransports besonders bei Sichtbetonflächen zu schlechter Qualität im Fertigbeton. Außerdem lässt dort die Produktionsgeschwindigkeit zu wünschen übrig

JP 7 102893 A beschreibt eine Vorrichtung und ein Verfahren zum Vormischen und Betonieren des Auskleidungsmaterials für Tunnel und offenbart alle Merkamle des einleitenden Teils des Anspruchs 1.

Ausgehend hiervon liegt der Erfindung die Aufgabe zugrunde, eine Anordnung zur Herstellung von Betonbauteilen mit einer Steuerarmatur zu entwickeln, die mit der Unterstützung einer Flüssigbetonpumpe und einer an diese angeschlossenen Förderleitung ein kontinuierliches Befüllen einer Schalung ohne Entmischungserscheinungen mit gleichmäßiger Betonqualität auch über große Betonierhöhen erlaubt. Eine weitere Aufgabe besteht in der vorteilhaften Verwendung derartiger Anordnung beim Herstellen von Betonbauteilen unter Verwendung von Flüssigbeton.

Zur Lösung dieser Aufgabe werden die in den Patentansprüchen 1 und 11 angegebenen Merkmalskombinationen vorgeschlagen. Vorteilhafte Ausgestaltungen und Weiterbildungen der Erfindung ergeben sich aus den abhängigen Ansprüchen.

Der Erfindung liegt vor allem der Gedanke zugrunde, in der Anordnung gemäß Anspruch 1 eine Steuerarmatur für Flüssigbeton zur Verfügung zu stellen, die ein Gehäuse mit einem Eingangsstutzen, einem Ausgangsstutzen und einem Durchgangsstutzen aufweist, in welchem ein Steuerorgan zur Umsteuerung eines Flüssigbetonstroms angeordnet ist. Eine Besonderheit der erfindungsgemäßen Steuerarmatur besteht darin, dass der Ausgangsstutzen in einer Offenstellung des Steuerorgans mit dem Eingangsstutzen kommuniziert und in einer Schließstellung des Steuerorgan gegenüber dem Eingangsstutzen abgesperrt ist, und dass der Durchgangsstutzen sowohl in der Offenstellung als auch in der Schließstellung des Steuerorgans mit dem Eingangsstutzen kommuniziert. Damit wird erreicht, dass der unter Druck über den Eingangsstutzen in das Gehäuse eingeführte Flüssigbeton zeitweise über den Ausgangsstutzen in eine Schalung ausgetragen werden kann und dass der Durchgangsstutzen sowohl bei offenem als auch bei geschlossenem Ausgangsstutzen stets mit Flüssigbeton für den Weitertransport zu weiteren Steuerarmaturen oder Austrittsstellen beaufschlagt ist.

Eine bevorzugte Ausgestaltung der Erfindung sieht vor, dass das Steuerorgan als in einem mit dem Ausgangsstutzen fluchtenden Zylinder zwischen einer den Ausgangsstutzen gegenüber dem Eingangsstutzen absperrenden Schließstellung und einer den Ausgangsstutzen gegenüber dem Eingangsstutzen freigebenden Offenstellung bewegbarer Kolben ausgebildet ist und dass der Durchgangsstutzen sowohl in der Offenstellung als auch in der Schließstellung des Kolbens mit dem Eingangsstutzen kommuniziert. Dies kann vor allem dadurch realisiert werden, dass der Ausgangsstutzen gegenüber dem Eingangsstutzen abgewinkelt ist, dass der Durchgangsstutzen mit dem Eingangsstutzen fluchtet, und dass der Kolben in seiner Schließstellung dichtend in den Ausgangsstutzen eingreift und in seiner Offenstellung so aus diesem herausgezogen ist, dass er den Durchgang vom Eingangsstutzen zum Ausgangsstutzen und zum Durchgangsstutzen freigibt. Zusätzlich weist der Kolben einen quer zu seiner Verschieberichtung gerichteten Durchbruch auf, der in der Schließstellung des Kolbens den Durchgang vom Eingangsstutzen zum Durchgangsstutzen freigibt. Das Steuerorgan kann entweder manuell oder mit hydraulischen, pneumatischen oder elektromechanischen Mitteln betätigt werden. Herstellungstechnisch ist es von Vorteil, wenn der Zylinder an einen Zylinderflansch des Gehäuses angeschlossen ist. In diesem Falle kann der das Steuerorgan enthaltende Zylinder getrennt vom Gehäuse hergestellt und anschließend angeflanscht oder mittels einer Rohrkupplung angekuppelt werden.

Steuerarmaturen der vorstehend beschriebenen Art sind erfindungsgemäß in einer Anordnung zur Herstellung von Betonbauteilen unter Verwendung von Flüssigbeton verwendet, wobei die Anordnung eine Schalung umfasst, die durch mindestens eine vertikal ausgerichtete Schalungswand begrenzt ist, indem die Steuerarmatur mit ihrem Eingangsstutzen und ihrem Durchgangsstutzen an eine eingangsseitig mit einer Flüssigbetonpumpe verbundene Förderleitung angeschlossen ist, und wobei die Steuerarmatur mit ihrem Ausgangsstutzen in die zu befüllende Schalung mündet. Um im Fertigzustand eine glatte Betonoberfläche zu erhalten, ist es von Vorteil, wenn der Ausgangsstutzen mit seiner Stirnseite mit dem Inneren der Schalungswand fluchtet und der Kolben in der Schließstellung mit seinem Boden bis zur Stirnseite des Ausgangsstutzens reicht. Dadurch bildet die Stirnseite der Ausgangsstutzen und der Boden des Kolbens eine mit dem Inneren der Schalungswand fluchtende glatte Begrenzungsfläche.

Gegenstand der Erfindung ist daher, gemäß Anspruch 1, eine Anordnung zur Herstellung von Betonbauteilen unter Verwendung von Flüssigbeton, mit einer Schalung, die durch mindestens eine vertikal ausgerichtete Schalungswand begrenzt ist, und mit einer eine Flüssigbetonpumpe umfassenden Vorrichtung zum Einbringen von Flüssigbeton in die Schalung, wobei auf der Außenseite der Schalungswand eine eintrittsseitig an die Flüssigbetonpumpe angeschlossene Förderleitung angeordnet ist, die mindestens zwei übereinander angeordnete, über eine Verbindungsleitung miteinander verbundene Horizontalstränge aufweist, wobei in den Horizontalsträngen jeweils mindestens eine Steuerarmatur angeordnet ist, welche einen Eingangsstutzen, einen Ausgangsstutzen und einen Durchgangsstutzen aufweist, wobei jede Steuerarmatur mit ihrem Eingangsstutzen und ihrem Durchgangsstutzen in den zugehörigen Horizontalstrang eingekoppelt ist und mit ihrem Ausgangsstutzen durch eine Öffnung der Schalungswand hindurch in die Schalung mündet, wobei der Ausgangsstutzen in einer Offenstellung eines im Inneren der Steuerarmatur angeordneten Steuerorgans mit dem Eingangsstutzen kommuniziert und in einer Schließstellung des Steuerorgans gegenüber dem Eingangsstutzen abgesperrt ist, und wobei der Durchgangsstutzen sowohl in der Offenstellung als auch in der Schließstellung des Steuerorgans mit dem Eingangsstutzen kommuniziert.

In einer besonders vorteilhaften Anordnung dieser Art sind die Steuerarmaturen, getrennt voneinander ansteuerbar. Je nach Länge der Schalung und Fließfähigkeit des einzubringenden Flüssigbetons können in den Horizontalsträngen auch mindestens zwei Steuerarmaturen in seitlichem Abstand voneinander angeordnet sein. Bei hohen Schalungen können auch mehrere Horizontalstränge über Verbindungsleitungen mäanderartig miteinander verbunden werden. Am Ende eines jeden Horizontalstrangs ist zweckmäßig ein Sperrschieber angeordnet, der es ermöglicht, den Einbringvorgang von unten nach oben fortzusetzen und nacheinander die jeweils darüber angeordneten Horizontalstränge in die Förderleitung einzubinden.

Mit diesen Maßnahmen wird gemäß Anspruch 11 ein Verfahren zu Herstellung von Betonbauteilen unter Verwendung von Flüssigbeton in einer erfindungsgemäßen Anordnung möglich, wobei der Flüssigbeton kontinuierlich entlang der mehrerer übereinander befindlicher, über die Verbindungsleitungen miteinander verbundener Horizontalstränge der Förderleitung gepumpt wird, wobei die Horizontalstränge nacheinander von unten nach oben zur Schalung hin für den Flüssigbeton an mindestens einer Ausgangsstelle geöffnet und anschließend wieder geschlossen werden, wobei die Horizontalstränge mit fortschreitender Befüllung nacheinander für den Flüssigbetondurchlass geöffnet werden und wobei die Horizontalstränge mit bereits geschlossenen Ausgangsstellen für den Flüssigbetondurchlass zu den nachfolgenden Horizontalsträngen offengelassen werden.

Die Abstände zwischen den einzelnen Horizontalsträngen werden dabei so bemessen, dass die Fallhöhe des Flüssigbetons in der Schalung klein genug bleibt, dass es zu keiner spürbaren Entmischungserscheinung und zu einer gleichmäßigen Verdichtung des Betons kommt.

Im Folgenden wird die Erfindung anhand der in der Zeichnung in schematischer Weise dargestellten Ausführungsbeispiele näher erläutert. Es zeigen
- Fig. 1: eine Draufsicht auf eine Steuerarmatur;
- Fig. 2: eine Seitenansicht der Steuerarmatur nach Fig. 1;
- Fig. 3: einen Schnitt entlang der Schnittlinie A-A der Fig. 2;
- Fig. 4a und b: eine schaubildliche geschnittene Darstellung einer abgewandten Ausführungsform der Steuerarmatur in Offenstellung und in Schließstellung des Schließorgans;
- Fig. 5a, b und c: Prinzipskizzen für den Anschluss der Steuerarmatur an eine Schalungswand in Offenstellung des Steuerorgans im Befüllungszustand über den Ausgangsstutzen, in Schließstellung des Steuerorgans mit durch den Kolbendurchbruch hindurchströmendem Flüssigbeton, und in Schließstellung des Steuerorgans mit in der Förderleitung zurückströmendem Reinigungswasser;
- Fig. 6a und b: ein Schema mit zwei in übereinander befindlichen Horizontalsträngen der Förderleitung angeordneten Steuerarmaturen beim Befüllvorgang über den unteren Horizontalstrang und über den oberen Horizontalstrang;
- Fig. 7a und b: eine weitere, gegenüber Fig. 1 bis 4 abgewandelte Ausführungsform der Steuerarmatur in schaubildlicher und in geschnittener Darstellung.

Die in der Zeichnung dargestellte Steuerarmatur 10 ist als Zweiwege-Kreuzarmatur ausgebildet. Sie ist für den Einsatz in der erfindungsgemäßen Anordnung bestimmt. Sie umfasst ein Gehäuse 14, das einen Eingangsstutzen 16, einen Ausgangsstutzen 18 und einen Durchgangsstutzen 20 aufweist, und in welchem ein Steuerorgan 22 verschiebbar angeordnet ist. Eine Besonderheit der Steuerarmatur 10 besteht darin, dass der Ausgangsstutzen 18 in einer Offenstellung des Steuerorgans 22 mit dem Eingangsstutzen 16 kommuniziert und in einer Schließstellung des Steuerorgans 22 gegenüber dem Eingangsstutzen 16 abgesperrt ist, und dass der Durchgangsstutzen 20 sowohl in der Offenstellung als auch in der Schließstellung des Steuerorgans 22 mit dem Eingangsstutzen 16 kommuniziert.

Das Steuerorgan 22 ist als in einem mit dem Ausgangsstutzen fluchtenden Zylinder 24 zwischen einer den Ausgangsstutzen 18 gegenüber dem Eingangsstutzen 16 absperrenden Schließstellung (Fig. 4b) und einer den Ausgangsstutzen 18 gegenüber dem Eingangsstutzen 16 freigebenden Offenstellung (Fig. 4a) bewegbarer Kolben 22' ausgebildet, wobei der Durchgangsstutzen 20 sowohl in der Offenstellung (Fig. 4a) als auch in der Schließstellung (Fig. 4b) des Kolbens mit dem Eingangsstutzen kommuniziert. Zu diesem Zweck ist der Ausgangsstutzen 18 gegenüber dem Eingangsstutzen 16 abgewinkelt, während der Durchgangsstutzen 20 mit dem Eingangsstutzen 16 fluchtet. Der Kolben 22' dringt in seiner Schließstellung dichtend in den Ausgangsstutzen ein, während er in seiner Offenstellung so aus diesem herausgezogen ist, dass er den Durchgang vom Eingangsstutzen 16 zum Ausgangsstutzen 18 und zum Durchgangsstutzen 20 freigibt. Weiter weist der Kolben 22' einen quer zu seiner Verschieberichtung gerichteten Durchbruch 26 auf, der in der Schließstellung des Kolbens 22' den Durchgang vom Eingangsstutzen 16 zum Durchgangsstutzen 20 freigibt. Bei dem in Fig. 1 bis 4a gezeigten Ausführungsbeispiel ist der Kolben 22' über einen zweiseitig ansteuerbaren Hydrozylinder 28 oder Pneumatikzylinder betätigbar. Der Zylinder ist im Falle der Fig. 1 bis 3 über eine Rohrkupplung 30 an einen Zylinderflansch 32 des Gehäuses 16 so ankuppelbar, dass er mit dem Ausgangsstutzen 18 fluchtet.

Das in Fig. 7a und b gezeigte Ausführungsbeispiel unterscheidet sich von den Ausführungsbeispielen nach Fig. 1 bis 4 dadurch, dass die hydraulischen Mittel zur Betätigung des Kolbens 22' in Form von zwei Hydrozylindern 28' seitlich neben dem Zylinder 24 angeordnet und an ihren Kolbenstangen 51 durch eine durch den Kolben 22 quer hindurchgreifende Traverse 52 miteinander verbunden sind. Der Zylinder 24 ist in seinem rückwärtigen Bereich mit achsparallelen Schlitzen 60 für den Durchtritt der Traverse 52 versehen. Mit diesen Maßnahmen wird erreicht, dass die Baulänge, mit der die Steuerarmatur über die Schalung übersteht, gegenüber den Ausführungsbeispielen nach Fig. 1 bis 4 verkürzt wird.

In der Offenstellung befindet sich der Durchbruch 26 innerhalb des Zylinders 24, während er im Schließzustand des Kolbens 22' einen Durchgangskanal zwischen dem Eingangsstutzen 16 und dem Durchgangsstutzen 20 bildet.

Wie aus Fig. 5a bis 5c zu ersehen ist, können die Steuerarmaturen 10 mit ihrem Eingangsstutzen 16 und ihrem Durchgangsstutzen 20 beispielsweise mittels Rohrkupplungen an eine Förderleitung 12 angeschlossen werden, die auf der Außenseite einer durch eine Schalungswand 34 begrenzten Schalung 36 verlegt ist. Die Förderleitung 12 ist eingangsseitig mit der Druckseite einer Betonpumpe verbunden. Weiter sind an definierten Stellen der Schalungswand 34 Öffnungen 38 angeordnet, an die jeweils eine der Steuerarmaturen 10 mit ihrem Ausgangsstutzen 18 angeschlossen ist.

Wie aus Fig. 5a zu ersehen ist, kann der unter einem Förderdruck ankommende Flüssigbeton bei geöffnetem Steuerorgan 20 der Steuerarmatur 10 in Richtung des Pfeils 42 über den Ausgangsstutzen 18 in die Schalung 36 eingebracht werden. Da der Eingangsstutzen 16 auch mit dem Durchgangsstutzen 20 kommuniziert, gelangt während des Einbringvorgangs auch Flüssigbeton in Richtung des Pfeils 44 über den Durchgangsstutzen 20 in die weiterführende Förderleitung 12. Im Schließzustand des Steuerorgans gemäß Fig. 5b wird der Ausgangsstutzen 18 gegen Dickstoffdurchtritt in die Schalung 36 verschlossen, so dass der ankommende Flüssigbeton in Richtung des Pfeils 44 durch den Durchbruch hindurch nur in die weiterführende Förderleitung 12 zu einer weiteren Einbringstelle gefördert wird. Am Ende eines Befüllvorgangs werden gemäß Fig. 5c alle Steuerorgane 22 in ihre Schließstellung gebracht und in einem Reinigungslauf in Richtung des Pfeils 46 mit Wasser und gegebenenfalls mit pfropfenartigen oder schwammartigen Reinigungskörpern, die über eine endseitige Eingabeschleuse eingebracht werden, gereinigt.

Wie aus den Fig. 6a und b zu ersehen ist, ist es für eine gleichmäßige Befüllung der Schalung 36 gemäß der Erfindung notwendig, dass die auf der Außenseite der Schalungswand 34 verlegte Förderleitung 12 mehrere übereinander angeordnete Horizontalstränge 48',48" aufweist, die über vertikale Verbindungsleitungen 50 vorzugsweise mäanderartig miteinander verbunden werden. In einer solchen Anordnung wird der Flüssigbeton kontinuierlich durch die Förderleitung 12 gepumpt, wobei die Horizontalstränge 48',48" nacheinander von unten nach oben zur Schalung 36 hin für den Flüssigbetoneintrag an mindestens einem Ausgangsstutzen 18 geöffnet und anschließend wieder geschlossen werden, und wobei die Horizontalstränge 48',48" mit fortschreitender Befüllung nacheinander für den Flüssigbetondurchlass geöffnet werden und die Horizontalstränge 48' mit bereits geschlossenen Ausgangsstutzen 18 für den Flüssigbetondurchlass zu den nachfolgenden Horizontalsträngen 48" offen bleiben. In dem in Fig. 6a gezeigten Zustand ist die Steuerarmatur im ersten Horizontalstrang 48' offen, so dass über deren Ausgangsstutzen 18 Flüssigbeton 40 in den unteren Teil der Schalung 36 gelangt. Zweckmäßig ist in diesem Schaltzustand der obere Horizontalstrang 48" gegenüber dem unteren Horizontalstrang 48' über einen nicht dargestellten Sperrschieber gegen Flüssigbetonzugang gesperrt. Sobald der Flüssigbetonspiegel bis zum Ausgangsstutzen 18 der Steuerarmatur 10 im unteren Horizontalstrang 48' angestiegen ist, wird das Steuerorgan 12 der betreffenden Steuerarmatur 10 in seine Schließstellung gebracht, in welcher der Ausgangsstutzen 18 zur Schalung 36 hin fluchtend verschlossen und der Durchgang über den Kolbendurchbruch 26 freigegeben wird. Gleichzeitig wird das gegebenenfalls vorhandene Sperrglied am Ende des unteren Horizontalstrangs 48' geöffnet, so dass Flüssigbeton über die vertikale Verbindungsleitung 50 zum oberen Horizontalstrang 48" gelangen kann. Von dort aus gelangt Flüssigbeton über den bereits offenen Ausgangsstutzen 18 der im oberen Horizontalstrang 48" befindlichen Steuerarmatur in den oberen Bereich der Schalung 36 bis diese bis zu ihrem Ausgangsstutzen 18 gefüllt ist. Falls darüber noch weitere Horizontalstränge angeordnet sind, wiederholt sich dieser Vorgang bis die Schalung 36 vollständig gefüllt ist. Je nach Viskosität des Flüssigbetons 40 und Breite der Schalung 36 müssen entlang eines jeden Horizontalstrangs 48',48" mehr oder weniger Steuerarmaturen 10 angeordnet werden, um eine gleichmäßige Befüllung zu gewährleisten.

Am Ende eines jeden Füllvorgangs wird der vorstehend beschriebene Reinigungslauf bei geschlossenen Steuerarmaturen 10 in Gang gesetzt.

Mit diesen Maßnahmen ist es möglich, eine Betonschalung 36 kontinuierlich mit Flüssigbeton zu befüllen, ohne dass es an irgendeiner Stelle zu unerwünschten Entmischungserscheinungen und Lufteinschlüssen kommt.

Es versteht sich, dass erfindungsgemäße Anordnung mit Steuerarmatur 10 auch zum kontinuierlichen Befüllen einer Mehrzahl von Behältnissen und zur Herstellung einer Vielzahl von Fertigbetonteilen eingesetzt werden kann.

### Bezugszeichenliste

- 10: Steuerarmatur
- 12: Förderleitungen
- 14: Gehäuse
- 16: Eingangsstutzen
- 18: Ausgangsstutzen
- 20: Durchgangsstutzen
- 22: Steuerorgan
- 22': Kolben
- 24: Zylinder
- 26: Durchbruch
- 28,28': Hydrozylinder
- 30: Rohrkupplung
- 32: Zylinderflansch
- 34: Schalungswand
- 36: Schalung
- 38: Öffnungen
- 40: Flüssigbeton
- 42,44,46: Pfeile
- 48',48": Horizontalstränge
- 50: Verbindungsleitungen
- 51: Kolbenstangen
- 52: Traverse
- 60: achsparallele Schlitze

## Patentansprüche

1. Anordnung zur Herstellung von Betonbauteilen unter Verwendung von Flüssigbeton, mit einer Schalung (36), die durch mindestens eine vertikal ausgerichtete Schalungswand (34) begrenzt ist, und mit einer eine Flüssigbetonpumpe umfassenden Vorrichtung zum Einbringen von Flüssigbeton in die Schalung, **dadurch gekennzeichnet, dass** auf der Außenseite der Schalungswand (34) eine eintrittsseitig an die Flüssigbetonpumpe angeschlossene Förderleitung (12) angeordnet ist, die mindestens zwei übereinander angeordnete, über eine Verbindungsleitung (50) miteinander verbundene Horizontalstränge (48',48") aufweist, dass in den Horizontalsträngen jeweils mindestens eine Steuerarmatur (10) angeordnet ist, welche einen Eingangsstutzen (16), einen Ausgangsstutzen (18) und einen Durchgangsstutzen (20) aufweist, dass jede Steuerarmatur (10) mit ihrem Eingangsstutzen (16) und ihrem Durchgangsstutzen (20) in den zugehörigen Horizontalstrang (48',48") eingekoppelt ist und mit ihrem Ausgangsstutzen (18) durch eine Öffnung (38) der Schalungswand (34) hindurch in die Schalung (36) mündet, dass der Ausgangsstutzen (18) in einer Offenstellung eines im Inneren der Steuerarmatur (10) angeordneten Steuerorgans (22) mit dem Eingangsstutzen (16) kommuniziert und in einer Schließstellung des Steuerorgans (22) gegenüber dem Eingangsstutzen (16) abgesperrt ist, und dass der Durchgangsstutzen (20) sowohl in der Offenstellung als auch in der Schließstellung des Steuerorgans (22) mit dem Eingangsstutzen (16) kommuniziert.

2. Anordnung nach Anspruch 1, **dadurch gekennzeichnet, dass** das Steuerorgan (22) als in einem mit dem Ausgangsstutzen (18) fluchtenden Zylinder (24) zwischen einer den Ausgangsstutzen (18) gegenüber dem Eingangsstutzen (16) absperrenden Schließstellung und einer den Ausgangsstutzen (18) gegenüber dem Eingangsstutzen (16) freigebenden Offenstellung bewegbarer Kolben (22') ausgebildet ist und dass der Durchgangsstutzen (20) sowohl in der Offenstellung als auch in der Schließstellung des Kolbens (22') mit dem Eingangsstutzen (16) kommuniziert.

3. Anordnung nach Anspruch 2, **dadurch gekennzeichnet, dass** der Ausgangsstutzen (18) gegenüber dem Eingangsstutzen (16) abgewinkelt ist, dass der Durchgangsstutzen (20) mit dem Eingangsstutzen (16) fluchtet, und dass der Kolben (22') in seiner Schließstellung dichtend in den Ausgangsstutzen (18) eingreift und in seiner Offenstellung so aus diesem herausgezogen ist, dass er den Durchgang vom Eingangsstutzen (16) zum Ausgangsstutzen (18) und zum Durchgangsstutzen (20) freigibt, wobei der Kolben (22') einen quer zu seiner Verschieberichtung gerichteten Durchbruch (26) aufweist, der in der Schließstellung des Kolbens (22') den Durchgang vom Eingangsstutzen (16) zum Durchgangsstutzen (20) freigibt.

4. Anordnung nach einem der Ansprüche 1 bis 3, **dadurch gekennzeichnet, dass** das Steuerorgan (22) manuell oder mit hydraulischen, pneumatischen oder elektromechanischen Mitteln (28) betätigbar ist.

5. Anordnung nach einem der Ansprüche 2 bis 4, **dadurch gekennzeichnet, dass** der Zylinder (24) an einen Zylinderflansch (32) der Steuerarmatur (10) angeschlossen ist.

6. Anordnung nach einem der Ansprüche 1 bis 5, **dadurch gekennzeichnet, dass** die übereinander angeordneten Horizontalstränge (48', 48") paarweise über je eine vertikale Verbindungsleitung (50) miteinander verbunden sind.

7. Anordnung nach Anspruch 6, **dadurch gekennzeichnet, dass** in mindestens einem der Horizontalstränge (48', 48") mindestens zwei Steuerarmaturen (10) in seitlichem Abstand voneinander angeordnet sind.

8. Anordnung nach Anspruch 6 oder 7, **dadurch gekennzeichnet, dass** die Steuerarmaturen (10) in den einzelnen Horizontalsträngen (48', 48") getrennt voneinander ansteuerbar sind.

9. Anordnung nach einem der Ansprüche 6 bis 8, **dadurch gekennzeichnet, dass** mehrere Horizontalstränge (48', 48") über vorzugsweise vertikale Verbindungsleitungen (50) mäanderartig miteinander verbunden sind.

10. Anordnung nach einem der Ansprüche 1 bis 9, **dadurch gekennzeichnet, dass** am einen Ende der Förderleitung (12) eine Eingabeschleuse zum Einbringen von pfropfenartigen oder schwammartigen Reinigungskörpern angeordnet ist.

11. Verfahren zur Herstellung von Betonbauteilen unter Verwendung von Flüssigbeton in einer Anordnung nach einem der Ansprüche 1 bis 10, **dadurch gekennzeichnet, dass** der Flüssigbeton (40) kontinuierlich entlang der mehrerer übereinander befindlicher, über die Verbindungsleitungen (50) miteinander verbundener Horizontalstränge (48', 48") der Förderleitung (12) gepumpt wird, dass die Horizontalstränge (48', 48") nacheinander von unten nach oben zur Schalung (36) hin für den Flüssigbeton (40) an mindestens einer Ausgangsstelle geöffnet und anschließend wieder geschlossen werden, dass die Horizontalstränge (48', 48") mit fortschreitender Befüllung nacheinander für den Flüssigbetondurchlass geöffnet werden und dass die Horizontalstränge (48') mit bereits geschlossenen Ausgangsstellen für den Flüssigbetondurchlass zu den nachfolgenden Horizontalsträngen (48") offengelassen werden.

## Claims

1. Arrangement for producing concrete structural parts using liquid concrete, with a formwork (36), which is delimited by at least one vertically oriented formwork wall (34), and with a device comprising a liquid concrete pump and intended for introducing liquid concrete into the formwork, **characterized in that** a conveying line (12) connected on the inlet side to the liquid concrete pump is arranged on the outer side of the formwork wall (34) and has at least two horizontal sections (48', 48") which are arranged above one another and connected to one another via a connection line (50), **in that** at least one control fitting (10) is arranged in each of the horizontal sections and has an inlet port (16), an outlet port (18) and a through-port (20), **in that** each control fitting (10) is coupled by way of its inlet port (16) and its through-port (20) into the associated horizontal section (48', 48") and opens by way of its outlet port (18) through an opening (38) in the formwork wall (34) into the formwork (36), **in that** the outlet port (18) communicates with the inlet port (16) in an open position of a control member (22) arranged in the interior of the control fitting (10) and is shut off with respect to the inlet port (16) in a closed position of the control member (22), and **in that** the through-port (20) communicates with the inlet port (16) both in the open position and in the closed position of the control member (22).

2. Arrangement according to Claim 1, **characterized in that** the control member (22) is designed as a piston (22') which is movable in a cylinder (24), which is aligned with the outlet port (18), between a closed position in which it shuts off the outlet port (18) with respect to the inlet port (16) and an open position in which it opens the outlet port (18) with respect to the inlet port (16), and **in that** the through-port (20) communicates with the inlet port (16) both in the open position and in the closed position of the piston (22').

3. Arrangement according to Claim 2, **characterized in that** the outlet port (18) is bent at an angle with respect to the inlet port (16), **in that** the through-port (20) is aligned with the inlet port (16), and **in that** the piston (22') in its closed position engages sealingly in the outlet port (18) and in its open position is drawn out therefrom such that it opens up the passage from the inlet port (16) to the outlet port (18) and to the through-port (20), wherein the piston (22') has a through-opening (26) which is directed transversely with respect to its displacement direction and which, in the closed position of the piston (22'), opens up passage from the inlet port (16) to the through-port (20).

4. Arrangement according to one of Claims 1 to 3, **characterized in that** the control member (22) can be actuated manually or with hydraulic, pneumatic or electromechanical means (28).

5. Arrangement according to one of Claims 2 to 4, **characterized in that** the cylinder (24) is connected to a cylinder flange (32) of the control fitting (10).

6. Arrangement according to one of Claims 1 to 5, **characterized in that** the horizontal sections (48', 48") arranged above one another are connected to one another in pairs via a respective vertical connection line (50).

7. Arrangement according to Claim 6, **characterized in that** at least two control fittings (10) are arranged at a lateral distance from one another in at least one of the horizontal sections (48', 48").

8. Arrangement according to Claim 6 or 7, **characterized in that** the control fittings (10) in the individual horizontal sections (48', 48") can be activated separately from one another.

9. Arrangement according to one of Claims 6 to 8, **characterized in that** a plurality of horizontal sections (48', 48") are connected to one another in meandering fashion via preferably vertical connection lines (50).

10. Arrangement according to one of Claims 1 to 9, **characterized in that** an input sluice for introducing plug-like or sponge-like cleaning bodies is arranged at one end of the conveying line (12).

11. Method for producing concrete structural parts using liquid concrete in an arrangement according to one of Claims 1 to 10, **characterized in that** the liquid concrete (40) is pumped continuously along the plurality of horizontal sections (48', 48") of the conveying line (12) which are situated above one another and connected to one another via the connection lines (50), **in that** the horizontal sections (48', 48") are successively opened from bottom to top towards the formwork (36) for the liquid concrete (40) at at least one outlet point and then closed again, **in that**, with progressive filling, the horizontal sections (48', 48") are successively opened for liquid concrete passage, and **in that** the horizontal sections (48') with already closed outlet points are left open for liquid concrete passage to the subsequent horizontal sections (48").

## Revendications

1. Agencement pour la fabrication de composants en béton utilisant du béton liquide, comprenant un coffrage (36), qui est limité par au moins une paroi de coffrage (34) orientée verticalement, et comprenant un dispositif comprenant une pompe à béton liquide pour introduire du béton liquide dans le coffrage, **caractérisé en ce que** du côté extérieur de la paroi de coffrage (34) est disposée une conduite de transport (12) raccordée du côté de l'entrée à la pompe à béton liquide, laquelle conduite de transport présente au moins deux sections horizontales (48', 48") disposées les unes au-dessus des autres, connectées les unes aux autres par le biais d'une conduite de liaison (50), **en ce que** dans les sections horizontales est à chaque fois disposée au moins une armature de commande (10) qui présente une tubulure d'entrée (16), une tubulure de sortie (18) et une tubulure de passage (20), **en ce que** chaque armature de commande (10) est couplée avec sa tubulure d'entrée (16) et sa tubulure de passage (20) dans la section horizontale associée (48', 48") et débouche avec sa tubulure de sortie (18) à travers une ouverture (38) de la paroi de coffrage (34) dans le coffrage (36), **en ce que** la tubulure de sortie (18) communique, dans une position d'ouverture d'un organe de commande (22) disposé à l'intérieur de l'armature de commande (10), avec la tubulure d'entrée (16) et est bloquée par rapport à la tubulure d'entrée (16) dans une position de fermeture de l'organe de commande (22), et **en ce que** la tubulure de passage (20) communique avec la tubulure d'entrée (16) à la fois dans la position d'ouverture et dans la position de fermeture de l'organe de commande (22) .

2. Agencement selon la revendication 1, **caractérisé en ce que** l'organe de commande (22) est réalisé sous la forme de piston (22') déplaçable dans un cylindre (24) aligné avec la tubulure de sortie (18) entre une position de fermeture bloquant la tubulure de sortie (18) par rapport à la tubulure d'entrée (16) et une position d'ouverture ouvrant la tubulure de sortie (18) par rapport à la tubulure d'entrée (16) et **en ce que** la tubulure de passage (20) communique avec la tubulure d'entrée (16) à la fois dans la position d'ouverture et dans la position de fermeture du piston (22').

3. Agencement selon la revendication 2, **caractérisé en ce que** la tubulure de sortie (18) est coudée par rapport à la tubulure d'entrée (16), **en ce que** la tubulure de passage (20) est alignée avec la tubulure d'entrée (16) et **en ce que** le piston (22') vient en prise, dans sa position de fermeture, de manière hermétique dans la tubulure de sortie (18) et est retiré de celle-ci dans sa position d'ouverture de telle sorte qu'il libère le passage de la tubulure d'entrée (16) à la tubulure de sortie (18) et à la tubulure de passage (20), le piston (22') présentant un orifice (26) orienté transversalement par rapport à sa direction de déplacement, qui, dans la position de fermeture du piston (22'), libère le passage de la tubulure d'entrée (16) à la tubulure de passage (20).

4. Agencement selon l'une quelconque des revendications 1 à 3, **caractérisé en ce que** l'organe de commande (22) peut être actionné manuellement ou avec des moyens (28) hydrauliques, pneumatiques ou électromécaniques.

5. Agencement selon l'une quelconque des revendications 2 à 4, **caractérisé en ce que** le cylindre (24) est raccordé à une bride de cylindre (32) de l'armature de commande (10).

6. Agencement selon l'une quelconque des revendications 1 à 5, **caractérisé en ce que** les sections horizontales (48', 48") disposées les unes au-dessus des autres sont connectées les unes aux autres par paires par le biais d'une conduite de liaison verticale respective (50).

7. Agencement selon la revendication 6, **caractérisé en ce que** dans au moins l'une des sections horizontales (48', 48") sont disposées au moins deux armatures de commande (10) à distance latérale l'une de l'autre.

8. Agencement selon la revendication 6 ou 7, **caractérisé en ce que** les armatures de commande (10) peuvent être commandées séparément l'une de l'autre dans les sections horizontales individuelles (48', 48").

9. Agencement selon l'une quelconque des revendications 6 à 8, **caractérisé en ce que** plusieurs sections horizontales (48', 48") sont connectées les unes aux autres en méandres par le biais de conduites de liaison de préférence verticales (50).

10. Agencement selon l'une quelconque des revendications 1 à 9, **caractérisé en ce qu'**à une extrémité de la conduite de transport (12) est disposé un sas d'entrée pour l'introduction de corps de nettoyage de type bouchon ou éponge.

11. Procédé de fabrication de composants en béton utilisant du béton liquide dans un agencement selon l'une quelconque des revendications 1 à 10, **caractérisé en ce que** le béton liquide (40) est pompé en continu le long de la pluralité de sections horizontales (48', 48") de la conduite de transport (12) disposées les unes au-dessus des autres, connectées les unes aux autres par le biais des conduites de liaison (50), **en ce que** les sections horizontales (48', 48") sont ouvertes les unes après les autres de bas en haut vers le coffrage (36) pour le béton liquide (40) au niveau d'au moins une zone de sortie et sont ensuite à nouveau refermées, **en ce que** les sections horizontales (48', 48'') sont ouvertes les unes après les autres avec un remplissage progressif pour le passage du béton liquide et **en ce que** les sections horizontales (48') sont laissées ouvertes avec des zones de sortie déjà fermées pour le passage du béton liquide jusqu'aux sections horizontales suivantes (48").
